# EUROPÄISCHE PATENTSCHRIFT

(11) **EP 0 580 881 B1**
(45) Veröffentlichungstag und Bekanntmachung des Hinweises auf die Patenterteilung: **08.06.1994**
(21) Anmeldenummer: 92112366.7
(22) Anmeldetag: 20.07.1992
(51) Int. Cl.: F24D 19/08

(54) **Vorrichtung zur Entgasung von Flüssigkeiten in Flüssigkeitskreislaufsystemen**
Apparatus for degassing liquids in liquid circuits
Dispositif pour dégazer des liquides dans des systèmes à circuit de liquides

(43) Veröffentlichungstag der Anmeldung: 02.02.1994
(73) Patentinhaber: A. SCHWARZ + CO., A-6100 Seefeld (AT)
(72) Erfinder: Schreter, Roman, A-6410 Telfs (AT)
(74) Vertreter: Hofinger, Engelbert, DDr.

(56) Entgegenhaltungen:
- EP-A- 0 187 683
- EP-A- 0 292 814

## Beschreibung

Die Erfindung bezieht sich auf eine Vorrichtung zur Entgasung von Flüssigkeiten in Flüssigkeitskreislaufsystemen, insbesondere bei Heizungs- oder Kühlanlagen, mit einem geschlossenen Druckbehälter, der über Leitungen mit Ventilen mit Leitungen eines Flüssigkeitskreislaufes zeitweise so in Verbindung bringbar ist, daß mindestens ein Teil des Flüssigkeitsstromes den Druckbehälter durchströmt, der über ein steuerbares Ventil zeitweise mit der Atmosphäre in Verbindung steht, vorzugsweise über ein mit der Atmosphäre in Verbindung stehendes Ausgleichsgefäß, das über das steuerbare Ventil mit dem geschlossenen Druckbehälter in Verbindung bringbar ist, sowie einer Druckpumpe, um drucklose Flüssigkeit in den Flüssigkeitskreislauf zu fördern und einer Steuereinheit zum Steuern der Ventile und der Druckpumpe, wobei in Intervallen entgast wird, indem die Ventile zwischen dem Druckbehälter und dem Flüssigkeitskreislaufsystem geschlossen und das Ventil zwischen dem Druckbehälter und der Atmosphäre, vorzugsweise zwischen dem Druckbehälter und dem Ausgleichsgefäß geöffnet wird, wobei nach dem Entgasungsvorgang ein Druckverlust im Flüssigkeitskreislaufsystem durch die Druckpumpe ausgeglichen wird.

Es ist bekannt, daß bei Heizungsanlagen durch die Erwärmung bzw. Abkühlung der Heizungsflüssigkeit (Wasser) jeweils eine Veränderung des Volumens erfolgt. Das Mehrvolumen muß bei der Erwärmung aus dem Flüssigkeitskreislauf entnommen und bei der Abkühlung wieder in den Flüssigkeitskreislauf zurückgeführt werden. Es ist bei derartigen Heizungsanlagen bekannt, den durch die Wärmeausdehnung entstehenden Überschuß an Heizungsflüssigkeit in ein offenes Ausgleichsgefäß überzuführen und bei Abkühlung über eine Pumpe dem Flüssigkeitskreislauf wieder Heizflüssigkeit zuzuführen. Weiters sind zu diesem Zwecke auch geschlossene Ausgleichsgefäße bekannt. Dabei wird üblicherweise bei Erreichen eines bestimmten Überdruckes im Flüssigkeitskreislauf ein Magnetventil geöffnet und die Heizungsflüssigkeit aus dem Flüssigkeitskreislauf in das Ausgleichsgefäß abgegeben. Sinkt der Druck in der Anlage, wird die Druckpumpe eingeschaltet und Heizungsflüssigkeit aus dem Ausgleichsgefäß in den Flüssigkeitskreislauf gepumpt.

Es ist weiters bekannt, daß die Flüssigkeit in derartigen Flüssigkeitskreislaufsystemen gashältig ist (der Begriff Gas schließt in diesem Zusammenhang Luft ein). Die Gasmenge in der Flüssigkeit vermindert den Wärmetransport und fördert gleichzeitig die Korrosion der Anlage. Man ist daher bestrebt, die Flüssigkeit in derartigen Anlagen zu entgasen.

Die EP-B1-0 187 683 und die EP-B1-0 292 814 beschreiben Entgasungsvorrichtungen der eingangs erwähnten Art, wobei die Druckbehälter über Ventile einerseits mit den Flüssigkeitskreislaufsystemen und andererseits mit den mit der Atmosphäre in Verbindung stehenden Ausgleichsgefäßen in Verbindung bringbar sind. Dabei zirkuliert während des normalen Betriebes der Anlage ein Teil der Flüssigkeit des Flüssigkeitskreislaufsystem durch den Druckbehälter. In bestimmten Intervallen, die in der Steuereinheit gespeichert sind, werden die Ventile umgestellt, sodaß die Druckbehälter mit den mit der Atmosphäre in Verbindung stehenden Ausgleichsgefäßen in Verbindung gebracht werden. Da dabei der Druck in den Druckbehältern, der vorher gleich dem Anlagendruck war, auf Atmosphärendruck absinkt, gibt die im Druckbehälter befindliche Flüssigkeit Gas ab. Nach erfolgten Entgasungsvorgang werden die Ventile umgeschalten und die Druckbehälter wiederum mit dem Flüssigkeitskreislauf in Verbindung gebracht, in den das soeben entgaste Wasser zurückgeführt wird. Der dabei entstehende Druckverlust im Flüssigkeitskreislaufsystem wird dadurch ausgeglichen, daß mittels der Druckpumpe Wasser von dem mit der Atmosphäre in Verbindung stehenden Ausgleichsgefäß in den Druckbehälter gepumpt wird.

Der Anlagendruck wird dabei von einem Sensor in der Leitung, die vom Druckbehälter zum Flüssigkeitskreislaufsystem führt, gemessen.

Der Nachteil der soeben beschriebenen Vorrichtungen ist insbesondere darin zu sehen, daß die Entgasungsvorgänge in gleichbleibenden Intervallen erfolgen. Ein weiterer Nachteil ist bei der Ausführung gemäß der EP-B1-0 292 814 darin zu sehen, daß es bedingt durch die Verwendung eines Dreiwegeventiles am Anfang und am Ende eines jeden Entgasungsvorganges nicht zu einem exakten Umschalten kommt.

Es ist bekannt, daß der Gasanteil in der Flüssigkeit des Flüssigkeitskreislaufsystems beispielsweise bei einer Zentralheizungsanlage während der Betriebsdauer der Heizungsanlage unterschiedlich ist. So wird z. B. bei der Inbetriebnahme der Anlage im Herbst der Gasanteil am größten sein und bedingt durch die laufend erfolgende Entgasung abnehmen. Bei einer Vorrichtung der zuvor genannten Art werden die Entgasungsvorgänge jedoch auch dann durchgeführt, wenn kein oder nur sehr wenig Gas in der Flüssigkeit vorhanden ist. Dies bringt Energieverluste mit sich und führt auch zu einer übermäßigen Beanspruchung und daher kürzerer Lebensdauer der Vorrichtung.

Aufgabe der Erfindung ist es, eine Vorrichtung der eingangs erwähnten Art dermaßen zu verbessern, daß die Entgasungsvorgänge dem effektiven Gasanteil im Flüssigkeitskreislaufsystem angepaßt werden.

Dies wird erfindungsgemäß dadurch erreicht, daß die Steuereinheit die Dauer der Intervalle zwischen den Entgasungsvorgängen in Abhängigkeit von Druckverlust im Flüssigkeitskreislaufsystem während der Entgasungsvorgänge bestimmt.

Vorteilhaft ist vorgesehen, daß die Steuereinheit die Dauer der Intervalle in Abhängigkeit von der Laufzeit der Druckpumpe nach einem Entgasungsvorgang bestimmt.

Die Laufzeit, die die Druckpumpe braucht, um den nach dem Entgasungsvorgang abgesunkenen Anlagendruck wieder auf einen vorgegebenen Wert zu erhöhen, ist ein guter Indikator für den Gasanteil in der Flüssigkeit. Läuft die Pumpe lange, ist sehr viel Gas vorhanden, nimmt die Laufzeit der Pumpe ab, bedeutet dies, daß der Gasanteil in der Flüssigkeit abgenommen hat.

Ein weiteres Ausführungsbeispiel sieht vor, daß in Strömungsrichtung nach der Druckpumpe eine Drossel vorgesehen ist und daß in der Leitung, die vom Druckbehälter in das Ausgleichsgefäß führt, eine Drossel angeordnet ist, die sich in Strömungsrichtung vor dem Ventil befindet. Die Drosselventile bewirken, daß die Anlage ruhiger läuft.

Nachfolgend wird ein Ausführungsbeispiel der Erfindung an Hand der Figur der Zeichnung beschrieben.

Die Figur der Zeichnung zeigt ein Schema einer erfindungsgemäßen Vorrichtung.

Die erfindungsgemäße Vorrichtung ist über eine Zulaufleitung 1 und eine Rücklaufleitung 2 mit einem Flüssigkeitskreislaufsystem 3 verbunden. Sie weist einen Druckbehälter 4 auf, wobei der Begriff Druckbehälter dahingehend verstanden werden soll, daß dieser Behälter bei normalen Betrieb der Anlage den gleichen Druck, wie er im Flüssigkeitskreislaufsystem 3 herrscht, aufweist.

Der Druckbehälter 4 ist über ein Ventil 5 mit einem Ausgleichsgefäß 6 verbunden, das mit der Atmosphäre in Verbindung steht. Vor dem Ventil 5 befindet sich ein Drosselventil 7.

Das Ausgleichsgefäß 6 ist über ein Magnetventil 8 mit der Frischwasserleitung 9 verbunden. Im Ausgleichsgefäß 6 befinden sich Sensoren 10, die den untersten und obersten Wasserstand anzeigen.

Eine weitere Leitung 11 verbindet den Druckbehälter 4 mit dem Ausgleichsgefäß 6, wobei in dieser Leitung 11 eine Druckpumpe 12 vorgesehen ist. Weiters befindet sich in der Leitung 11 ein Rückschlagventil 13, das den Rückfluß verhindert und ein Drosselventil 14, das der Druckstabilisierung dient.

In der Ablaufleitung 2 ist ebenfalls ein Rückschlagventil 15 vorgesehen. Eine Leitung 16 verbindet die Rücklaufleitung 2 mit dem Ausgleichsgefäß 6 und in dieser Leitung 16 ist ein Überströmventil 17 angeordnet.

Weiters befindet sich bei der Rücklaufleitung 2 ein Sensor 18, der den Anlagendruck mißt.

In der Zulaufleitung 1 befinden sich weiters eine Pumpe 19, die als Umlaufpumpe arbeitet, ein Magnetventil 20 und ein Filter 21.

Weiters sind die Zulaufleitung 1 und die Ablaufleitung 2 mit Sperrventilen 22 versehen, die jedoch während des gesamten Betriebes der Anlage offen sind und während des Betriebes der Anlage keine Funktion ausüben.

Die Druckpumpe 12, die Pumpe 19 und die Ventile 20, 5 und 8 werden von einer Steuereinheit 23, beispielsweise einem Mikroprozessor gesteuert.

In der Zeichnung sind noch Ablaßventile 24 für den Druckbehälter 4 und das Ausgleichsgefäß 6 eingezeichnet. Weitere Teile der Vorrichtung, die zum bekannten Stand der Technik gehören und in keinem Zusammenhang mit der Erfindung stehen, sind nicht eingezeichnet.

Beim normalen Betrieb der Anlage, d. h. zwischen den Entgasungsvorgängen fließt Wasser aus dem Flüssigkeitskreislaufsystem 3 über die Zulaufleitung 1 in den Druckbehälter 4 und über die Rücklaufleitung 2 zurück in das Flüssigkeitskreislaufsystem 3. Dieser Durchfluß kann allein von der Umwälzpumpe im Flüssigkeitskreislaufsystem 3 bzw. der Drosselwirkung im Wärmenutzungssystem 25 hervorgerufen werden. Die Pumpe 19 unterstützt den Durchfluß des Wassers durch den Druckbehälter 4 bzw. stellt diesen auch dann sicher, wenn die erfindungsgemäße Vorrichtung nicht optimal an das Flüssigkeitskreislaufsystem 3 angeschlossen wurde.

Zur Einleitung des Entgasungsvorganges wird das Magnetventil 20 von der Steuereinheit 23 geschlossen und die Pumpe 19 abgestellt. Das Rückschlagventil 15 schließt automatisch unter Federwirkung.

Anschließend erfolgt eine Pause von 1 Sekunde, worauf von der Steuereinheit 23 das Magnetventil 5 geöffnet wird. Da dadurch der Druckbehälter 4, der bis dahin den Anlagendruck aufgewiesen hat, mit dem Ausgleichsgefäß 6, das Atmosphärendruck aufweist, in Verbindung gebracht wird, kommt es zu einer Entgasung. Nach der von der Steuereinheit 23 vorgegebenen Entgasungszeit, beispielsweise 20 Sekunden, wird das Magnetventil 5 wieder geschlossen. Es folgt eine Pause von 1 Sekunde. Ist der Druck im Flüssigkeitskreislaufsystem 3, der vom Sensor 18 gemessen wird, unter einen vorgegebenen Wert, beispielsweise 0,2 bar unter dem optimalen Anlagendruck abgesunken, wird die Druckpumpe 12 aktiviert, die Wasser aus dem Ausgleichsgefäß 6 in die Rücklaufleitung 2 und somit in das Flüssigkeitskreislaufsystem 3 pumpt. Erhält die Steuereinheit 23 vom Sensor 18 die Information, daß der gewünschte Anlagendruck erreicht ist, wird die Druckpumpe 12 abgestellt. Anschließend wird wiederum das Magnetventil 20 geöffnet und die Pumpe 19 aktiviert, sodaß das soeben entgaste Wasser aus dem Druckbehälter 4 in das Flüssigkeitskreislaufsystem abgepumpt wird und der Druckbehälter 4 wieder vom Wasser des Flüssigkeitskreislaufsystems 3 durchspült wird.

Aus der Dauer der Laufzeit der Druckpumpe 12 errechnet die Steuereinheit 23 die Dauer des Intervalls bis zum nächsten Entgasungsvorgang, d. h. bis zum Schließen des Magnetventiles 20 und öffnen des Magnetventiles 5. Hat die Druckpumpe 12 sehr lange laufen müssen, heißt dies, daß sich viel Gas in der Wärmeträgerflüssigkeit befindet und der nächste Entgasungsvorgang wird relativ bald erfolgen. Ist die Druckpumpe 12 nur sehr kurz gelaufen, bedeutet dies, daß die Anlage gänzlich oder weitgehendst entgast ist und somit kann längere Zeit bis zum nächsten Entgasungsvorgang verstreichen.

## Patentansprüche

1. Vorrichtung zur Entgasung von Flüssigkeiten in Flüssigkeitskreislaufsystemen, insbesondere bei Heizungs- oder Kühlanlagen, mit einem geschlossenen Druckbehälter (4), der über Leitungen (1, 2) mit Ventilen (15, 20) mit Leitungen eines Flüssigkeitskreislaufes (3) zeitweise so in Verbindung bringbar ist, daß mindestens ein Teil des Flüssigkeitsstromes den Druckbehälter (4) durchströmt, der über ein steuerbares Ventil (5) zeitweise mit der Atmosphäre in Verbindung steht, vorzugsweise über ein mit der Atmosphäre in Verbindung stehendes Ausgleichsgefäß (6), das über das steuerbare Ventil (5) mit dem geschlossenen Druckbehälter (4) in Verbindung bringbar ist, sowie einer Druckpumpe (12), um drucklose Flüssigkeit in den Flüssigkeitskreislauf (3) zu fördern und einer Steuereinheit (23) zum Steuern der Ventile (5, 20) und der Druckpumpe (12), wobei in Intervallen entgast wird, indem die Ventile (15, 20) zwischen dem Druckbehälter (4) und dem Flüssigkeitskreislaufsystem (3) geschlossen und das Ventil (5) zwischen dem Druckbehälter (4) und der Atmosphäre, vorzugsweise zwischen dem Druckbehälter (4) und dem Ausgleichsgefäß (6) geöffnet wird, wobei nach dem Entgasungsvorgang ein Druckverlust im Flüssigkeitskreislaufsystem (3) durch die Druckpumpe (12) ausgeglichen wird, dadurch gekennzeichnet, daß die Steuereinheit (23) die Dauer der Intervalle zwischen den Entgasungsvorgängen in Abhängigkeit von Druckverlust im Flüssigkeitskreislaufsystem (3) während der Entgasungsvorgänge bestimmt.

2. Vorrichtung nach Anspruch 1, dadurch gekennzeichnet, daß die Steuereinheit (23) die Dauer der Intervalle in Abhängigkeit von der Laufzeit der Druckpumpe (12) nach einem Entgasungsvorgang bestimmt.

3. Vorrichtung nach Anspruch 2, dadurch gekennzeichnet, daß in Strömungsrichtung nach der Druckpumpe (12) eine Drossel (13) vorgesehen ist.

4. Vorrichtung nach Anspruch 2, dadurch gekennzeichnet, daß in der Leitung, die vom Druckbehälter (4) in das Ausgleichsgefäß (6) führt, eine Drossel (7) angeordnet ist, die sich in Strömungsrichtung vor dem Ventil (5) befindet.

5. Vorrichtung nach Anspruch 1, dadurch gekennzeichnet, daß in an sich bekannter Weise, vorzugsweise in einer Leitung, die den Druckbehälter (4) mit den Leitungen des Flüssigkeitskreislaufsystems (3) verbindet, ein Druckmesser (18) vorgesehen ist, der an die Steuereinheit (23) angeschlossen ist.

6. Vorrichtung nach Anspruch 2, dadurch gekennzeichnet, daß die Druckpumpe (12) von der Steuereinheit (23) aktiviert wird, wenn der optimale Anlagendruck des Flüssigkeitskreislaufsystems (3) um mindestens 0,2 bar unterschritten wird.

## Revendications

1. Dispositif pour dégazer des liquides dans des systèmes à circuit de liquide, notamment dans des installations de chauffage ou de refroidissement, comportant un récipient sous pression fermé (4) qui est apte être relié temporairement à des conduites d'un circuit de liquide (3) par l'intermédiaire de conduites (1, 2) pourvues de soupapes (15, 20), de telle sorte qu'une partie au moins du courant de liquide traverse le récipient sous pression (4), qui est relié temporairement à l'atmosphère par l'intermédiaire d'une soupape apte à être commandée (5), de préférence par l'intermédiaire d'un récipient de compensation (6) qui est relié à l'atmosphère et est apte à être relié au récipient sous pression fermé (4) par l'intermédiaire de la soupape apte à être commandée (5), comportant aussi une pompe refoulante (12) pour amener du liquide sans pression dans le circuit de liquide (3), et un dispositif de commande (23) pour commander les soupapes (5, 20) et la pompe refoulante (12), étant précisé que l'on procède par intervalles à un dégazage en fermant les soupapes (15, 20) entre le récipient sous pression (4) et le système à circuit de liquide (3) et en ouvrant la soupape (5) entre le récipient sous pression (4) et l'atmosphère, de préférence entre le récipient sous pression (4) et le récipient de compensation (6), et qu'après le dégazage, une perte de pression dans le système à circuit de liquide (3) est compensée par la pompe refoulante (12), caractérisé en ce que l'unité de commande (23) définit la durée de l'intervalle entre les opérations de dégazage en fonction de la perte de pression dans le système à circuit de liquide (3) pendant lesdites opérations de dégazage.

2. Dispositif selon la revendication 1, caractérisé en ce que l'unité de commande (23) définit la durée des intervalles en fonction de la durée de marche de la pompe refoulante (12) après une opération de dégazage.

3. Dispositif selon la revendication 2, caractérisé en ce qu'il est prévu, après la pompe refoulante (12) dans le sens d'écoulement, un organe d'étranglement (13).

4. Dispositif selon la revendication 2, caractérisé en ce qu'il est prévu, dans la conduite qui va du récipient sous pression (4) au récipient de compensation (6), un organe d'étranglement (7) qui se trouve avant la soupape (5) dans le sens d'écoulement.

5. Dispositif selon la revendication 1, caractérisé en ce que, d'une manière connue en soi, il est prévu, de préférence dans une conduite qui relie le récipient sous pression (4) aux conduites du système à circuit de liquide (3), un manomètre (18) qui est raccordé à l'unité de commande (23).

6. Dispositif selon la revendication 2, caractérisé en ce que la pompe refoulante (12) est activée par l'unité de commande (23) lorsque la pression devient inférieure d'au moins 0,2 bar à la pression d'installation optimale du système à circuit de liquide (3).

## Claims

1. Apparatus for degassing liquids in liquid circuit systems, in particular in heating or cooling installations, having a closed pressure vessel (4) which at times can be brought into communication by way of conduits (1, 2) with valves (15, 20) with conduits of a liquid circuit (3) in such a way that at least a part of the flow of liquid flows through the pressure vessel (4) which at times is communicated with the atmosphere by way of a controllable valve (5), preferably by way of a balancing vessel (6) which is in communication with the atmosphere and which can be comnunicated with the closed pressure vessel (4) by way of the controllable valve (5), and a pressure pump (12) for conveying pressure-less liquid into the liquid circuit (3) and a control unit (23) for controlling the valves (5, 20) and the pressure pump (12), wherein degassing is effected at intervals by the valves (15, 20) between the pressure vessel (4) and the liquid circuit system (3) being closed and the valve (5) between the pressure vessel (4) and the atmosphere, preferably between the pressure vessel (4) and the balancing vessel (6) being opened, wherein after the degassing operation a pressure loss in the liquid circuit system (3) is compensated by the pressure pump (12), characterised in that the control unit (23) determines the duration of the intervals between the degassing operations in dependence on pressure loss in the liquid circuit system (3) during the degassing operations.

2. Apparatus according to claim 1 characterised in that the control unit (23) determines the duration of the intervals in dependence on the running time of the pressure pump (12) after a degassing operation.

3. Apparatus according to claim 2 characterised in that a throttle (13) is provided downstream of the pressure pump (12) in the flow direction.

4. Apparatus according to claim 2 characterised in that disposed in the conduit which leads from the pressure vessel (4) into the balancing vessel (6) is a throttle (7) which is arranged upstream of the valve (5) in the flow direction.

5. Apparatus according to claim 1 characterised in that a pressure gauge (18) which is connected to the control unit (23) is provided in per se known manner, preferably in a conduit which connects the pressure vessel (4) to the conduits of the liquid circuit system (3).

6. Apparatus according to claim 2 characterised in that the pressure pump (12) is activated by the control unit (23) when the installation pressure of the liquid circuit system (3) falls below the optimum pressure by at least 0.2 bar.
